# EUROPÄISCHE PATENTSCHRIFT

(11) **EP 1 892 343 B1**
(45) Veröffentlichungstag und Bekanntmachung des Hinweises auf die Patenterteilung: **12.05.2010**
(21) Anmeldenummer: 06017220.2
(22) Anmeldetag: 18.08.2006
(51) Int. Cl.: E03F 5/12

(54) **Verfahren zur Steuerung eines vertikal verfahrbaren Pumpwerkes zum Hochwasserschutz in der Kanalisation**
Method of controlling a vertically movable pump installation to draw off flood water in a sewer
Méthode de contrôle d'une pompe réglable en hauteur pour éviter des inondations dans la canalisation

(43) Veröffentlichungstag der Anmeldung: 27.02.2008
(73) Patentinhaber: Uhrig Strassen- und Tiefbau GmbH, 78187 Geisingen (DE)
(72) Erfinder: Uhrig, Thomas Dipl.-Ing., 78187 Geisingen (DE)
(74) Vertreter: Müller-Boré & Partner Patentanwälte

(56) Entgegenhaltungen:
- DE-A1- 3 022 997
- US-A- 2 739 662
- US-A- 4 225 434
- US-A- 5 487 621

## Beschreibung

Die Erfindung betrifft ein Verfahren zur Steuerung und Ausbildung eines vertikal verfahrbaren Hochwasserpumpwerkes innerhalb eines Entlastungsbauwerkes der Kanalisation in Fließrichtung gesehen oberhalb einer dem jeweiligen Hochwasserstand nachsteuerbaren oder auch mobil eingesetzten, die maximale Hochwassermarke aktivierbaren Entlastungssteuerungsanlage. Hochwasserpumpwerke sind zumeist im Entlastungsbauwerk integriert und haben die Aufgabe das Stauziel im Kanal überschreitende Zulaufwassermengen aus Misch- bzw. Regenwasserkanälen im vorflutseitigen Hochwasserfall über die kritische Hochwassermarke des Vorfluters zu heben, um eine Überflutung im Entwässerungsgebiet der Kanalisation zu verhindern. Diese Vorgehensweise bedingt, dass in den Entlastungsbauwerken in Fließrichtung unterhalb des Hochwasserpumpwerkes spezielle Entlastungssteuerungsanlagen wie steuerbare Wehre z.B. (EP 0589079; DE 2552516); steuerbare Schieber z.B. (EP 0918113) oder feste Dämmverschlüsse z.B. (EP 0163292) anzuordnen sind, die funktional gesehen bei allen das kanalseitige maximale Stauziel unterschreitenden Vorflutwasserständen geöffnet sein müssen, damit diese Wassermengen ohne Pumpen abgeleitet werden können. Überschreiten die Vorflutwasserstände das kanalseitige Stauziel, dann besteht eine Rückstaugefährdung des kanalseitigen Entwässerungsgebietes und ein entsprechender Hochwasserschutz muss z.B. durch Nachsteuerung einer Wehranlage, Verschließen der Schieber oder kurzfristigen Einbau von Dämmverschlüssen in Anlehnung bzw. Anwendung z.B. obiger Patente verhindert werden; erst danach müssen die Hochwasserpumpwerke die das Stauziel überschreitenden Wassermengen in den hochwasserführenden Vorfluter überpumpen.

Hochwasserpumpwerke in Kombination mit den zugehörigen Entlastungsanlagen und Zuleitungen bedingen sehr hohe Investitions- und Folgekosten und verursachen sehr oft einen hohen Flächenverbrauch der in städtischen Ballungsgebieten oft nicht zur Verfügung steht.

Aus US 5,487,621 ist eine in großer Bodentiefe angeordnete Wasserabführanlage sowie ein Verfahren zum Betreiben der Anlage bekannt.

US 4,225,434 offenbart ein Regenüberlaufbecken, insbesondere für Mischkanalisationsnetze mit einem Regenüberlaufbauwerk, dessen an einen Entlastungskanal angeschlossener Regenüberlauf eine von einem Schwimmer in Abhängigkeit vom Wasserstand im Überlaufbauwerk gesteuerte, oben gelagerte Wehrklappe aufweist.

Ferner zeigt DE 3022997 A1 ein Regenüberlauf-Bauwerk für eine Mischkanalisation, bei welcher eine Wehrklappe, die schwenkbar über einer Überlaufschwelle angeordnet ist, über ein Hebelsystem von einem zuflussseitig angeordneten Schwimmer gesteuert wird.

US 2,739,662 offenbart eine Rückstauklappe für Abwasserrohre.

Die vorliegende Erfindung hat es sich zur Aufgabe gemacht den Flächenbedarf für diese Kombinationsbauwerke aus Hochwasserpumpwerk und Entlastungsbauwerk zu reduzieren und damit gleichzeitig die Investitions- und Folgekosten zu senken. Dies geschieht insbesondere dadurch, dass das Hochwasserpumpwerk aus einer mittels beidseitiger Hydraulikzylinder verfahrbaren, zwangsgeführten Hubbühne und darauf montierten Hochwasserpumpanlagen mit den zugehörigen Druckrohrleitungen und Formstücken besteht, die je nach Bedarf insgesamt abgesenkt bzw. angehoben werden kann, wobei die anfallenden Pumpwassermengen im Hochwasserfall bei abgesenktem Zustand über die jeweilige Entlastungssteuerungsanlage in den Vorfluter gepumpt werden. Erfindungsgemäß wird die beidseitige Zwangsführung der Hubbühne bauseitig durch den Einbau von speziell gekanteten Führungsprofilen in den Außenwänden des Entlastungsbauwerkes gewährleistet, in denen ein erfindungsgemäß ausgebildetes beidseitiges Widerlager mit entsprechenden Führungsschlitzen zur Aufnahme der Zwangsbleche befestigt ist, die die kritischen Drehmomente aus den exzentrischen Gewichten der Hubbühne und den Hochwasserpumpanlagen, die durch die Zwangsführungswülste der Hubbühne übertragen werden, ausgleicht. Liegt kein Hochwasserfall vor, wird das Hochwasserpumpwerk bis zur Ruhelage entsprechend der Unterkante der Hubbühne mittels der Hydraulikzylinder angehoben und in dieser Stellung absenksicher verriegelt, so dass ein freier Auslauf des ankommenden Wassers über die Wehrkante entsprechende Oberkante der vollständig abgesenkten Entlastungssteuerungsanlage ermöglicht werden kann. Wesentlicher Bestandteil der Erfindung ist demnach eine drehmomentneutrale Ausbildung des steuerbaren Hochwasserpumpwerkes, bestehend aus der fachwerkartigen Konstruktion der Hubbühne mit den dort notwendiger Weise benötigten, zur Drehachse der Hubbühne versetzt angeordneten Hochwasserpumpanlagen und auskragenden Druckrohrleitungen.

Im Folgenden wird die vorliegende Erfindung an einem Beispiel der beiliegenden Zeichnungen, die alle automatisiert aus dem 3D Model der **Abbildung 1** entwickelt wurden, näher erläutert, wobei
**Abbildung 1** eine 3D Darstellung des gesamten Entlastungsbauwerkes [8] zeigt, in der die erfindungsgemäße Anordnung und äußere Ausbildung zwischen dem Hochwasserpumpwerk [15] und der Entlastungssteuerungsanlage [9] aufgezeigt wird. Im Einzelnen erkennt man die auskragenden Außenwände [1] des Entlastungsbauwerkes [8], in dem das Führungsprofil [11] mit den zugehörigen Widerlagern [30] zu erkennen ist und weiterhin wie der Zwangsführungswulst [33], der an der Seitenwand [26] der Hubbühne [17] angeformt ist in den Zwischenbereich der beiden Widerlager [30] hineinreicht, wodurch letztendlich die Zwangsführung in Fließrichtung [10] gewährleistet werden kann. Durch die 3D Darstellung ergibt sich die Möglichkeit von Außen in die Hubbühne [17] hineinzuschauen, wodurch die fachwerkartige Konstruktion der Hubbühne [17] und der dahinter sichtbaren Hochwasserpumpanlagen [14] mit den über die Entlastungssteuerungsanlage [9] in Fließrichtung [10] hinauskragenden Druckrohrleitungen [6] dokumentiert wird. Die Zugangsebene [31] ist ebenso ersichtlich und kann auch als Betriebsebene für spätere Wartungsaufgaben genutzt werden.
**Abbildung 2** ist eine transformierte 3D Darstellung von **Abbildung 1** ohne Außenwände [1] des Entlastungsbauwerkes [8], wobei weitere erfindungstechnisch konstruktive Merkmale verdeutlicht werden. Die Hubbühne [17] ist hierbei mit den installierten Hochwasserpumpanlagen [14] bis zur Pumpkote [22] abgesenkt und die nachsteuerbare Entlastungssteuerungsanlage [9] (hier: DE2552516) ist mit ihrer Oberkante [21] auch als Wehroberkante zu bezeichnen, bis über die vorgegebene Hochwassermarke [13] des Vorfluters [29] hochgefahren, um den Hochwasserschutz der Kanalisation [19] bei diesem Szenario aufzuzeigen. Wird durch die zulaufenden Wassermengen das Stauziel [27] der Kanalisation [19] überschritten, so muss verständlicherweise das Hochwasserpumpwerk [15] mit ihren installierten Hochwasserpumpanlagen [14] bei maximaler Absenkung auf die Pumpkote [22] durch ihre ausgesteuerte Pumpleistung für eine Sicherstellung bzw. Beibehaltung des kanalseitigen Stauzieles [27] sorgen.
**Abbildung 3** stellt den Schnitt "D-D" aus **Abbildung 7** dar, aus dem in Fließrichtung [10] gesehen die Gesamtkonstruktion des Entlastungsbauwerkes [8] mit dem Hochwasserpumpwerk [15] und dem Entlastungsbauwerk [8] zu entnehmen ist. Die Außenwände [1] des Entlastungsbauwerkes [8] sind als gestrichelten Betonschnitt dargestellt und lassen die bauseitigen Aussparungen [2] zur Aufnahme der Führungsprofile [11] und des Entlastungsbauwerkes [8] erkennen. In dieser Darstellung sind insgesamt drei Hochwasserpumpanlagen [1-4] zur Verringerung des Drehmomentes aus dem Gesamtgewicht des Hochwasserpumpwerkes [15], bestehend aus der Hubbühne [17], der Hochwasserpumpanlagen [14] und der zugehörigen Druckrohrleitungen [6], die hier nicht dargestellt sind, beispielhaft zur Drehachse [5] versetzt eingebaut, um die planerische Herausforderung für eine effiziente Ausbildung herauszustellen.
**Abbildung 4** stellt den Schnitt "B-B" aus **Abbildung 8** dar und hier erkennt man den U-förmigen Querschnitt der Außenwände [1] des Entlastungsbauwerkes [8] mit den beidseitigen Aussparungen [2] zur Aufnahme der Führungsprofile [11] mit den innenliegenden Hydraulikzylindern [18] und der oberseitigen Zylinderaufhängung [34] sowie den an der Schubstange [24] des Hydraulikzylinders [18] befestigten Schubstangenkopf [25], der wiederum den Tragebolzen [28] der Hubbühne [17] umfasst, damit eine vertikales Absenken bzw. Anheben ermöglicht werden kann. Die Hubbühne [17] ist in dieser Schnittversion bis auf die Pumpkote [22] innerhalb der Kanalisation [19], die auch gleichzeitig die Ansaugebene der Hochwasserpumpanlagen [14] darstellt, abgesenkt. Im oberen Bereich der Hubbühne [17] sind in Schnittdarstellung die zwei Druckrohrleitungen [6] zu erkennen, da die Hochwasserpumpanlagen [14] in dieser Abbildung hinter der Drehachse [5] gemäß **Abbildung 3** liegen. Weiterhin sind die beidseitigen Widerlager [30] als Ansicht innerhalb des Führungsprofiles [11] zu erkennen.
**Abbildung 5** stellt den Schnitt "C-C" aus **Abbildung 8** dar, wobei der Schnitt hier direkt durch die Achse der Hochwasserpumpanlagen [14] der **Abbildung 4** verlaufen.
**Abbildung 6** stellt den Schnitt "A-A" aus **Abbildung 8** dar, bei dem das Hochwasserpumpwerk [15] bestehend aus der Hubbühne [17] mit den installierten Hochwasserpumpanlagen [14] und den auskragenden Druckrohrleitungen [6] sich in Ruhelage [23] befindet und damit die Höhenkote bei oberster Stellung der Hubbühne [17] darstellt. In diesem Zustand wird erfindungsgemäß ein vollständiger Abfluss in Fließrichtung [10] der Kanalisation [19] zum Vorfluter [29] bei abgesenkter Entlastungssteuerungsanlage [9] und Zuflusswasserlagen unterhalb des Stauzieles [27] ermöglicht.
**Abbildung 7** stellt den Schnitt "A-A" aus **Abbildung 8** dar, bei dem das Hochwasserpumpwerk [15] bestehend aus der Hubbühne [17] mit den installierten Hochwasserpumpanlagen [14] in Anlehnung an **Abbildung 4** vollständig abgesenkt ist, wobei die Saugebene der Hochwasserpumpanlagen [14] identisch ist mit der Pumpkote [22]. In diesem Fall wird deutlich, dass erfindungsgemäß hier der Hochwasserfall vorliegt, bei dem die Oberkante [21] der Entlastungssteuerungsanlage [9] immer oberhalb der Hochwassermarke [13], oder aber einem darunterliegenden Hochwasserstand [16] nachgesteuert wurde, der wiederum über dem maximalen Stauziel [27] der Kanalisation [19] liegt, damit weiter das Stauziel [27] der Kanalisation [19] überschreitende Zulaufwassermengen mittels der Hochwasserpumpanlagen [14] in den Vorfluter [29] übergepumpt werden können.
**Abbildung 8** stellt die Draufsicht der **Abbildung 1** dar und man erkennt die Gesamtausbildung des Entlastungsbauwerkes [8] mit dem absenkbaren, zwangsgeführten Hochwasserpumpwerk [15] und den vorgegebenen Schnittansichten, die in den jeweiligen **Abbildungen 4,5,6** und dem **Detail E** näher erläutert sind.

**Detail E** stellt eine Ausschnittvergrößerung aus **Abbildung 8** dar, aus der zu erkennen ist, dass die Zylinderaufhängung [34] auf dem Führungsprofil [11] der Außenwände [1] demontierbar aufliegt. Erkennbar ist die Hubbühne [17] mit dem auskragenden Zwangsführungswulst [33] und den angeformten Zwangsblechen [32].

**Detail F** stellt eine Ausschnittvergrößerung aus **Abbildung 3** dar und verdeutlicht in Schnittdarstellung unterhalb der Zylinderaufhängung [34] von Detail E befindlich, die erfindungsgemäße Zwangsführung der Hubbühne [17] durch den Zwangsführungswulst [33] in Fließrichtung [10], der durch die äußere, abgekantete Blechummantelung [3] in der Seitenwand [26] der Hubbühne [17] in Betonbauweise verankert ist, und auskragend zwischen den Widerlagern [30] im Führungsprofil [11] befestigt, vertikal geführt werden kann. Um das mögliche Drehmoment senkrecht zur Fließrichtung [10] zu unterbinden, greifen die Zwangsbleche [32] seitlich in den Führungsschlitz [12] des Widerlagers [30] ein und reduzieren das mögliche Drehmoment der Hubbühne [17] beim Absenken senkrecht zur Fließrichtung [10]. In dieser Darstellung ist zu erkennen, dass das Führungsprofil [11] in der Außenwand [1] in Betonbauweise einbetoniert ist, damit die anfallenden Drehmomente aus der Zwangsführung der Hubbühne [17] aufgenommen werden können. Weiterhin erkennt man die zentrisch angeordnete Schubstange [24] an dem der Schubstangenkopf [25], der wiederum am Tragebolzen [28] montiert am Zwangsführungswulst [33] verankert ist.

**Aufstellung der Bezugszeichen (technische Hinweise für Funktion und Ausbildung)**

| | | |
|---|---|---|
| **[1]** | Außenwand | *(Seitenwände des Entlastungsbauwerkes)* |
| **[2]** | Aussparung | *(in den Außenwänden des Entlastungsbauwerkes)* |
| **[3]** | Blechummantelung | *(des Zwangsführungswulstes)* |
| **[4]** | Bodenplatte | *(Bauteil der Hubbühne)* |
| **[5]** | Drehachse | *(der Hubbühne in bzw. gegen die Fließrichtung)* |
| **[6]** | Druckrohrleitung | *(Auslaufleitung der Hochwasserpumpanlage)* |
| **[7]** | Durchlassöffnung | *(zur Aufnahme des Ansaugstutzens in der Bodenplatte)* |
| **[8]** | Entlastungsbauwerk | *(Gesamtbauwerk Hochwasserverschluss und Hochwasserpumpwerk)* |
| **[9]** | Entlastungssteuerungsanlage | *(nachsteuerbares Wehr)* |
| **[10]** | Fließrichtung | *(im Kanal Richtung Vorflut*) |
| **[11]** | Führungsprofil | *(Zwangsführung in den Seitenwänden des Entlastungsbauwerkes)* |
| **[12]** | Führungsschlitz | *(im Widerlager)* |
| **[13]** | Hochwassermarke | *(vorflutseitiger Höchstwasserstand)* |
| **[14]** | Hochwasserpumpanlage | *(einzelne Hochwasserpumpe)* |
| **[15]** | Hochwasserpumpwerk | *(Zwangsführung, Hubbühne und Hochwasserpumpanlagen)* |
| **[16]** | Hochwasserstand | *(nachsteuerbarer Wasserstand im Vorfluter)* |
| **[17]** | Hubbühne | *(verfahrbares Bauteil für die Hochwasserpumpanlagen)* |
| **[18]** | Hydraulikzylinder | *(Verschubelement zur vertikalen Aussteuerung der Hubbühne)* |
| **[19]** | Kanalisation | *(Zulauf bzw. Ablaufkanal zum Entlastungsbauwerk)* |
| **[20]** | Kopfbereich | *(Betonoberkante am Führungsprofil)* |
| **[21]** | Oberkante | *(Wehrkante des Entlastungssteuerungsbauwerkes)* |
| **[22]** | Pumpkote | *(Höhenkote für Ansaugstutzen der Hochwasserpumpanlage)* |
| **[23]** | Ruhelage | *(Höhenkote bei oberster Stellung der Hubbühne)* |
| **[24]** | Schubstange | *(Teil des Hydraulikzylinders)* |
| **[25]** | Schubstangenkopf | *(untere Befestigung des Zylinders am Tragebolzen)* |
| **[26]** | Seitenwand | *(der Hubbühne zur Aufnahme der Zwangsführungswülste)* |
| **[27]** | Stauziel | *(höchster Wasserstand der Kanalisation im Entlastungsbauwerk)* |
| **[28]** | Tragebolzen | *(hängt im Schubstangenkopf)* |
| **[29]** | Vorfluter | *(übernimmt hier das gepumpte Wasser im Hochwasserfall)* |
| **[30]** | Widerlager | *(hat Gleitlagerfunktion im Führungsprofil)* |
| **[31]** | Zugangsebene | *(entspricht der Betriebsebene des Entlastungsbauwerkes)* |
| **[32]** | Zwangsblech | *(verhindert Drehmoment senkrecht zur Fließrichtung)* |
| **[33]** | Zwangsführungswulst | *(verhindert Drehmoment in bzw. gegen die Fließrichtung)* |
| **[34]** | Zylinderaufhängung | *(oberes Arretierungelement des Hydraulikzylinders)* |

## Patentansprüche

1. Verfahren zur Steuerung und Ausbildung eines in Fließrichtung (10) gesehen innerhalb eines Entlastungsbauwerkes (8) einer Kanalisation (19) vertikal verfahrbaren Hochwasserpumpwerkes (15) oberhalb einer den jeweiligen Hochwasserstand (16) nachsteuerbaren oder auch mobil eingesetzten, die maximale Hochwassermarke (13) aktivierbare Entlastungssteuerungsanlage (9), wobei im Hochwasserpumpwerk (15) zumindest eine, ansonsten mehrere Hochwasserpumpanlagen (14) vorhanden sind mit denen ein Stauziel (27) auf eine vorgegebene Pumpkote (22) durch Anschalten und entsprechender Aussteuerung der zumindest einen, ansonsten mehreren Hochwasserpumpanlagen (14) nachgesteuert werden kann, wobei die gepumpten Entlastungswassermengen durch zugehörige Druckrohrleitungen (6), die an die Hochwasserpumpanlagen (14) gekoppelt sind, über eine Oberkante (21) der dem jeweiligen Hochwasserstand (16) nachgesteuerten Entlastungssteuerungsanlage (9) gehoben und in einen hochwasserführenden Vorfluter (29) eingeleitet werden,
**dadurch gekennzeichnet, dass**
die zumindest eine, ansonsten mehreren Hochwasserpumpanlagen (14) auf einer fachwerkartig gestalteten Hubbühne (17) mittels zweiseitig in Führungsprofilen (11) innerhalb von Außenwänden (1) des Entlastungsbauwerks (8) angeordneten Hydraulikzylindern (18) zwangsgeführt vertikal verfahrbar sind und daselbst auf einer integrierten Bodenplatte (4) aufsitzen,
wobei das Hochwasserpumpwerk (15) erst dann aus seiner obersten Ruhelage (23) abgesenkt wird, wenn die kritische Hochwassermarke (13) höher ist als das kanalseitige maximal zulässige Stauziel (27).

2. Verfahren nach Anspruch 1 **dadurch gekennzeichnet, dass** die Hubbühne [17] aus Beton oder entsprechend korrosionsfester Stahlfachwerkkonstruktion kastenförmig ausgebildet, die Bodenplatte [4] mit entsprechenden Durchlassöffnungen [7] für die jeweilig anzuordnenden Hochwasserpumpanlagen [14] versehen ist und beidseitig an ausgebildeten Seitenwänden [26] vertikale, starr gekoppelte Zwangsführungswülste [33] in einem Edelstahlprofil aufweist, die mit außenseitig anhaftenden Zwangsblechen [32] in einem im Führungsprofil [11] befestigten Widerlager [30] anliegt, sowie in einem perforierten Führungsschlitz [12] einliegt, um damit die vertikale Zwangsführung bis über die notwendige Ruhelage [23] zu gewährleisten.

3. Verfahren nach Anspruch 2 **dadurch gekennzeichnet, dass** unterhalt der Zwangsfuhrungswülste [33] Tragebolzen [28], die in der Bodenplatte [4] durchgängig verankert sind, in den Führungsschlitz [12] auskragen, damit dort ein Schubstangenkopf [25] des Hydraulikzylinders [18] demontierbar befestigt werden kann und weiterhin der Hydraulikzylinder [18] im Kopfbereich [20] des Führungsprofiles [11] mit einer Zylinderaufhängung [34] beweglich gelagert ist.

## Claims

1. Method of controlling and forming a pump installation (15) to draw off flood water, which is vertically movable in flow direction within a discharge structure (8) of a sewer (19) above of a discharge control installation (9), which is able to readjust the respective flood level (16) or is also used as a mobile unit that is able to activate the maximum high water mark, wherein at least one, otherwise several pumping stations (14) to draw off flood water exist in the pump installation (15), by which a target storage water level (27) can be readjusted to a predetermined pumping level (22) by turning on and controlling, respectively, the at least one, otherwise several pumping stations (14) to draw off flood water, wherein pumped discharge water amounts are lifted above a top edge (21) of the discharge control installation (9) being readjusted to the respective flood level (16) through corresponding penstocks (6) coupled to the pumping stations (14) to draw off flood water, and are introduced into a receiving water (29) conducting flood water,
**characterized in that**
the at least one, otherwise several pumping stations (14) to draw off flood water are vertically, forcibly guided movable on a framework-like shaped lifting stage (17) by hydraulic cylinders (18) being arranged on two sides in guide profiles (11) within outer walls (1) of the discharge structure (8), and are resting on an integrated base plate (4),
wherein the pump installation (15) to draw off flood water is not lowered from its top rest position (23) until the critical high water mark (13) is higher than the maximum allowable target storage water level (27) at the sewer side.

2. Method according to Claim 1, **characterized in that** the lifting stage (17) is made from concrete or a corresponding corrosion resistant steel framework construction in a box shape, the base plate (4) being provided with respective orifices (7) for the respective pumping stations (14) to draw off flood water and to be arranged, and comprising vertical rigidly coupled forced guidance bead (33) in a stainless steel profile on both sides at formed side walls (26) having their outside adhering forcing plates (32) abut on an abutment (30) attached within the guide profile (11) as well as being inserted into a perforated guide slot (12) in order to ensure the vertical forced guidance to the point of the required rest position (23).

3. Method according to claim 2, **characterized in that** supporting bolts (28), which are universally anchored in the base plate (4), cantilever into the guide slot (12) below the forced guidance beads (33) so that there a push rod head (25) of the hydraulic cylinder (18) can be removably secured and further the hydraulic cylinder (18) is movably supported by a cylinder suspension (34) in the head area (20) of the guide profile (11).

## Revendications

1. Procédé pour la commande et la réalisation d'une station de pompage des hautes eaux (15) déplaçable à la verticale d'une canalisation (19), à l'intérieur d'un ouvrage de construction de déchargement (8) en regardant dans la direction d'écoulement (10), au-dessus d'une installation de commande de décharge (9) pouvant être mise au point en fonction du niveau respectif des hautes eaux (16) ou aussi utilisée de manière mobile, pouvant être activée selon la marque maximale des hautes eaux,
dans lequel au moins une installation de pompage (14) (sinon plusieurs installations de pompage (14) sont présentes) est présente dans la station de pompage des hautes eaux (15) avec laquelle (lesquelles) une hauteur cible du niveau d'eau (27) peut être mise au point sur une cote de pompage prescrite (22) par l'enclenchement et le réglage correspondant de la au moins une installation de pompage (14) (sinon des plusieurs installations de pompage (14)), dans lequel les quantités d'eau de décharge pompées sont renflouées par des conduites de pression correspondantes (6) qui sont accouplées aux installations de pompage (14), par l'intermédiaire d'une arête supérieure (21) de l'installation de commande de décharge (9) mise au point selon le niveau respectif des hautes eaux (16) et sont amenées vers un collecteur (29) qui conduit les hautes eaux,
**caractérisé en ce que**
la au moins une installation de pompage (14) (sinon les plusieurs installations de pompage (14)) sur une plate-forme de levage (17) réalisée à la manière d'un treillis est déplaçable (sont déplaçables) à la verticale par guidage forcé au moyen de cylindres hydrauliques (18) agencés des deux côtés dans des profilés de guidage (11) à l'intérieur des parois extérieures (1) de l'ouvrage de construction de déchargement (8) et qui est elle-même mise (sont elles-mêmes mises) en place sur une plaque de base intégrée (4),
dans lequel la station de pompage des hautes eaux (15) est abaissée depuis sa position de repos supérieure (23) seulement lorsque la marque critique des hautes eaux (13) est plus haute que la hauteur cible du niveau d'eau (27) maximale admissible du côté de la canalisation.

2. Procédé selon la revendication 1, **caractérisé en ce que** la plate-forme de levage (17) est réalisée en forme de caisson en béton ou sous la forme d'une construction en treillis en acier qui résiste de manière correspondante à la corrosion, **en ce que** la plaque de base (4) est munie d'ouvertures de passage correspondantes (7) pour les installations de pompage des hautes eaux (14) qui doivent être agencées respectivement et présente des deux côtés des talons de guidage forcé (33), verticaux et accouplés de manière rigide, réalisés sur les parois latérales (26), dans un profilé en acier inoxydable, lesquels viennent en contact avec des tôles à engagement forcé (32) qui adhèrent sur le côté extérieur dans une butée (30) fixée dans le profilé de guidage (11) et qui viennent se loger dans une fente de guidage perforée (12) afin de garantir de cette manière le guidage forcé à la verticale jusqu'au dessus de la position de repos nécessaire (23).

3. Procédé selon la revendication 2, **caractérisé en ce que** des boulons de support (28) qui sont ancrés de manière à dépasser dans la plaque de base (4) et qui dépassent dans la fente de guidage (12) pour qu'une tête de tige de poussée (25) du cylindre hydraulique (18) puisse y être fixée avec possibilité de démontage et qu'en outre le cylindre hydraulique (18) soit monté de manière mobile dans la zone de tête (20) du profilé de guidage (11) avec une suspension de cylindre (34).
